# EUROPÄISCHE PATENTSCHRIFT

(11) **EP 1 842 984 B1**
(45) Veröffentlichungstag und Bekanntmachung des Hinweises auf die Patenterteilung: **28.09.2016**
(21) Anmeldenummer: 07014365.6
(22) Anmeldetag: 23.12.2002
(51) Int. Cl.: E04G 11/36, E04B 5/32, E04G 9/02

(54) **Profiliertes Deckenrand-Abschalelement für Betondecken**
Profiled edge element for concrete decks
Plaque de coffrage profilée de bordure de dalle en béton

(30) Priorität: 24.12.2001 CH 23382001
(43) Veröffentlichungstag der Anmeldung: 10.10.2007
(62) Teilanmeldung aus: 02406137.6
(73) Patentinhaber: System Albanese, 8400 Winterthur (CH)
(72) Erfinder: Albanese, Giulio, 8400 Winterthur (CH)
(74) Vertreter: Gachnang, Hans Rudolf

(56) Entgegenhaltungen:
- EP-A- 0 927 796
- DE-A1- 19 932 335
- DE-U1- 8 505 592
- GB-A- 816 860

## Beschreibung

Gegenstand der Erfindung ist eine Platte aus Leichtbaustoff zur Verwendung bei einer Deckenrand-Abschalung gemäss Oberbegriff des Patentanspruchs 1. Deckenrandabschalungen bei Bauten mit Betondecken können auf verschiedene Weise erstellt werden. Konventionell werden solche Deckenrandabschalungen mit Schalplatten oder Brettern aus Holz aufgebaut, die nach dem Betonieren der Decke entfernt werden. Um Kältebrücken zu verhindern, werden oft zwischen den Schalbrettern, die bündig zur darunter liegenden Wand angeordnet sind, Platten aus Ton, geschäumtem Kunststoff oder einem anderen isolierenden Material eingelegt.

Es ist auch bekannt, verlorene Deckenrand-Abschalplatten zu verwenden. Bei diesen Platten handelt es sich beispielsweise um vorfabrizierte Betonplatten, die mit geeigneten Mitteln an der Deckenschalung befestigt werden. Sie verbinden sich mit dem flüssigen Beton der Decke und bilden die Stirnfläche der Deckenplatte. Die Platten aus Beton erbringen die erwünschten Vorteile bezüglich Qualität und Festigkeit.

Weiter ist bekannt, anstelle von vorfabrizierten Betonelementen Schaumstoffplatten als verlorene Deckenrand-Schalung und gleichzeitig als isolierende Elemente zur Verhinderung von Kältebrücken einzusetzen. Diese bekannten Kunststoff-Platten haben den Nachteil, dass sie wegen ihrer geringen Eigenstabilität dem hohen statischen Druck des hinterfüllten flüssigen Betons für die Deckenplatte nur geringen Widerstand entgegensetzen und sich verformen können. Die Stirnfläche dieser Deckenplatte ist deshalb nach dem Betonieren meist nicht mehr eben und, um einen Bruch dieser Platten während des Betonierens zu verhindern, müssen letztere an einer grossen Anzahl von nahe nebeneinander liegenden Stellen abgestützt werden. Dies erhöht einerseits die Materiälkosten für die Haltebügel und andererseits den Zeitaufwand für die Montage, ohne zu garantieren, dass danach eine glatte und nicht eine wellenförmige Oberfläche der Stirnseite der Deckenplatte erreicht werden kann. Im Weiteren sind solche Platten sehr empfindlich auf mechanische Beschädigung, beispielsweise können sie bereits durch Anstossen mit dem Fuss oder durch ein anstossendes Werkzeug derart beschädigt werden, dass flüssiger Beton beim Betonieren austreten kann. Dies gilt insbesondere im Bereich der Kanten solcher Platten.

Aus der DE-U1-8505592 ist eine Deckenrand-Schalung für Betondecken bekannt, wobei zwei wärmedämmende Platten und ein dazwischen liegendes Baustahl-Gewebe fest miteinander verklebt sind. Das Baustahlgewebe ist im stirnseitigen Austrittsbereich aus den zusammengeklebten Platten abgewinkelt, sodass der freie Schenkel durch Ortbeton auf einer Mauerkante fixiert werden kann.

Die DE-U1-8328378 offenbart einen Deckenrandabsteller für Bauzwecke in Form eines Winkelprofils mit je einer als Schichtleichtbauplatte ausgebildeten Vertikal- und Horizontalplatte. Mindestens die Vertikalplatte kann eine Isolierschicht umfassen.

Die DE-A1-19932335 offenbart eine Schalungsplatte aus Holz und/oder aus zusammengeleimten oder zusammengepressten Holzteilchen, deren Stirnseiten von einem U-förmigen Metallpro.fi.1 vor Beschädigungen geschützt sind. Das U-Profil ist auf die Platte aufgeklebt, aufgepresst oder aufgeschraubt. Die Plattenoberflächen sind mit einer Kunststoffschicht überzogen. Im Bereich der Kanten sind die Kunststoffschichten derart abgefräst, dass die U-Profile plan mit den Schalungsflächen abschliessen.

Aus der GB-A-816860 sind Kantenschutzprofile für Holz-Schalungsplatten bekannt. Diese Kantenschutzprofile umfassen einen T-förmigen Verankerungsabschnitt. Vor dem Anbringen eines solchen Profils muss erst eine korrespondierende T-förmige Nut an der Stirnseite der Platte ausgefräst werden.

Aufgabe der vorliegenden Erfindung ist die Schaffung einer relativ leichten vor Beschädigungen durch_ mechanische Einwirkung geschützten Deckenrand-Abschalplatte, die kostengünstig herstellbar ist und gute wärmeisolierende Eigenschaften aufweist.

Gelöst wird diese Aufgabe durch eine Platte zur Verwendung bei einer Deckenrand-Abschalung gemäss den Merkmalen des Patentanspruchs 1.

Vorteilhafte Ausgestaltungen der Platte sind in den abhängigen Ansprüchen näher definiert.

Es gelingt mit der erfindungsgemässen verstärkten bzw. geschützten Deckenrand-Abschalplatte aus geschäumter Kunststoffmasse, Gasbeton oder dgl. eine verlorene Deckenrand-Abschalung zu schaffen, deren Eigenschaften bezüglich Festigkeit, einfacher Verarbeitbarkeit und Oberflächenqualität derjenigen aus Beton nahekommen. Sie ist wesentlich günstiger in der Herstellung und dank geringem Gewicht einfacher zu verlegen. Trotz geringer Eigenstabilität der Kunststoff- oder Gasbetonmasse ist diese durch die darin eingelegte Armierung und das Schutzprofil sehr biegestabil bzw. -fest und von geringem Gewicht. Das Schutzprofil und gegebenenfalls die Armierung erschweren oder verhindern die Beschädigung der Platte durch mechanische Einwirkung vor oder während des Betonierens. Dadurch können Schäden an der zu erstellenden Betonbaute verhindert werden. Die Begriffe "Biegestabilität" bzw. "Biegefestigkeit" umfassen ausdrücklich allgemein die Eigenschaft, unerwünschte Auswirkungen von aussen auf die Platte einwirkender Kräfte vermindern oder verhindern zu können.

Das geringe Gewicht und die hohe Biegesteifigkeit ermöglichen die Herstellung längerer Platten 5 als bisher. Die bekannten geschäumten Platten 5 weisen eine Länge von maximal 1,25m auf und müssen mit 3 bis 4 Haltebügeln abgestützt werden. Die erfindungsgemässen Platten können eine erhöhte Länge von beispielsweise 2.5m, aber auch 5m oder mehr Meter aufweisen. Es können schon zwei Haltebügel genügen, um die Platte festzuhalten. Ein weiterer Vorteil der neuen Platte besteht darin, dass deren Dicke im Vergleich zu den bekannten Platten wesentlich kleiner dimensioniert werden kann. Durch die geringere Dicke wird die Statik der über der Platte weitergeführten Wand wesentlich erhöht. Trotz grösserer Länge gegenüber den bekannten Platten lassen sich die erfindungsgemässen Platten besser handhaben und können auch effizienter eingesetzt werden. Das Ablängen kann mit einer Metall- oder Holzsäge von Hand vorgenommen werden. Wegen des kleinen Abstandes von z.B. 5cm benachbarter Löcher zur Aufnahme von Haltebügeln können selbst kurze Abschnitte weiter verwendet werden. Bei einer bevorzugten Ausgestaltung der Erfindung können aneinanderstossende Platten der Deckenrand-Schalung auf einfache Weise durch eine an der Armierung zu befestigende Halteplatte miteinander verbunden werden.

Anhand einiger Figuren wird die Erfindung näher erläutert. Es zeigen
- Figur 1: einen Vertikalschnitt durch eine bestehende Wand mit einer darauf aufgesetzten Deckenrand-Abschalplatte,
- Figur 2: eine perspektivische Darstellung eines Endes einer Platte mit einer Armierung aus zwei Armierungsgittern,
- Figur 3: eine perspektivische Darstellung eines Endes einer Platte mit einer die Plattenoberfläche teilweise überragenden Armierung aus Blech,
- Figur 4: eine perspektivische Darstellung eines Endes einer Platte mit einer auf der Plattenoberfläche aufgeklebten Armierung,
- Figur 5: eine perspektivische Darstellung eines Endes einer Platte mit einer auf der Plattenoberfläche formschlüssig gehaltenen Armierung,
- Figur 6: einen Querschnitt durch eine Armierungsplatte,
- Figur 7: einen Querschnitt durch eine weitere Armierungsplatte,
- Figur 8: zwei Querschnitte von Armierungsprofilen,
- Figur 9: einen Querschnitt durch eine Armierungsplatte nahe einer Stirnseite mit aufgesetzter Halteplatte,
- Figur 10: ein Querschnitt durch ein in eine Platte mit einem darin eingelassenen Schutzprofil.

In Figur 1 ist eine Wand 1 aus Beton ersichtlich, auf die eine Boden- oder Deckenplatte 3 aufbetoniert werden soll.

Zur Bildung des Deckenrandes ist eine Deckenrand-Abschalplatte, kurz Platte 5 genannt, auf der Wand 1 aufgesetzt und wird mittels Haltebügeln 7, welche mit Nägeln 9 auf der Deckenschalung 11 befestigt sind, gehalten. Die Deckenschalung 11 wird durch Stützen 13 auf der gewünschten Höhe h gehalten. Die Platte 5 ist als verlorenes Element konzipiert, d.h. die Platte 5 verbindet sich nach dem Einfüllen des flüssigen Betons für die Deckenplatte 3 mit dem Beton und deren Oberfläche 15 bildet die Stirnfläche der fertigen Deckenplatte 3. Eine solche Platte ist beispielsweise aus der EP-A1-0927796 bekannt.

Die Platte 5 kann einen formstabilen Armierungskörper 17, beispielsweise in Gestalt eines Gittergewebes aus Glas- oder Aramidfasern oder ein Stahlgitter, welches in geringem Abstand zur inneren Oberfläche a der Platte 5 in dieser eingebettet ist, umfassen. Vorzugsweise ist zwischen der inneren Oberfläche a und der äusseren Oberfläche b bzw. zwischen diesen Oberflächen a,b je ein Armierungsgitter 17 angeordnet. Die beiden Armierungsgitter 17, sofern zwei vorhanden sind, sind beabstandet und können unabhängig voneinander in der Platte 5 eingebettet liegen, oder sie können als dreidimensionales Gebilde untereinander verbunden sein (keine Abb.). Als Matrix wird eine geschäumte Kunststoffmasse, Gasbeton und dgl. verwendet, welche Materialien eine geringe spezifische Dichte und folglich eine geringe Wärmeleitfähigkeit aufweisen. Das Einlegen bzw. Einbringen der Armierungsgitter 17 in die Matrix erfolgt bereits in der Form, in welcher das Schäumen der Kunststoffmasse, beispielsweise Polystyrol, oder das Aufschäumen von Sand und Zusatzstoffen durchgeführt wird. Die Armierungsgitter 17 sind in der fertiggestellten Platte 5 unsichtbar und stören daher weder die Oberflächenbeschaffenheit der Platte 5, noch deren Handling. In einer Ausgestaltung, wie sie in Figur 2 dargestellt ist, können zwischen den Armierungsgittern 17 mit kleinen Abständen vertikal verlaufende Bohrungen oder Kanäle 19 vorgesehen sein, die ein Einführen der Haltebügel 7 von unten erlauben und das Festhalten derselben gewährleisten. Besonders vorteilhaft ist weiter, dass die Platte 5 im unteren und allenfalls auch im oberen Bereich eine geringere Dicke aufweist, so dass die Bügel, wie in Figur 1 dargestellt, die Platte 5 seitlich verlassen können und exakt horizontal ausgerichtet werden können. Die Verringerung der Plattendicke an deren Oberkante ermöglicht eine zusätzliche Fixierung der Bügel 7 an der Platte 5.

Bei einer zweiten Ausgestaltung gemäss Figur 3 tritt anstelle von Armierungsgittern 17 eine mehrfach abgekantete Armierungsplatte 21. Diese kann aus Metallblech durch Biegevorgänge oder aus einem extrudierten Kunststoffprofil hergestellt werden und ist nicht oder nur teilweise, d.h. nicht vollständig, im Innern der Platte 5 eingebettet. Es überragen beispielsweise zwei abgewinkelte Abschnitte 23 die innere Oberfläche 25 der Platte 5. Diese abgewinkelten Abschnitte 23 sind mit fluchtenden Löchern 27 versehen, durch welche die vertikalen Schenkel der Haltebügel 7 von unten einschiebbar sind. Vorzugsweise sind in den Bereichen neben den Abschnitten 23, die parallel zur Plattenoberfläche a verlaufen, ebenfalls Durchbrechungen 29 in der Armierungsplatte 21 angebracht, um eine enge Verbindung zwischen der Kunststoffmasse (Matrix) beidseitig der Armierungsplatte 21 herzustellen. In den Figuren 6 und 7 sind zwei mögliche Ausgestaltungen der Armierungsplatte 21 dargestellt. Alternativ kann an die Stelle der Armierungsplatte 21 ein formstabiles Armierungsgitter treten, das wie die Armierungsplatte 21 abgewinkelte Bereiche 23 aufweist, welche die Plattenoberfläche a überragen und durch deren Maschenfreiräume die vertikalen Schenkel der Haltebügel 7 hindurch geschoben werden können (keine Abb.). Anstelle von Armierungsplatten 21 oder -gittern können auch Armierungsprofile 24 (Fig. 8) oder andere Elemente eingesetzt werden. Solche Armierungsprofile 24 können in einer beliebigen Lage, also vertikal, horizontal oder unter beliebigen Winkeln in Bezug zur Plattenoberfläche a geneigt auf der Plattenoberfläche a oder innerhalb der Platte 5 mit dieser verbunden sein.

In einer weiteren Ausgestaltung der Platte 5 gemäss den Figuren 4 und 5 liegt die Armierungsplatte 21 auf der Plattenoberfläche a als Grundlage auf. Die Platte 5 aus Leichtbaustoff kann an der Armierungsplatte 21 angeklebt oder angeschäumt sein (Fig.4). Sie kann auch durch eine formschlüssige Verbindung mit der Platte 5 zusammengefügt sein. Eine solche Verbindung ist in Fig.5 dargestellt. Sie umfasst zwei Nuten 31, in die die Längskanten der Armierungsplatte 21 eingreifen bzw. in die die Armierungsplatte 21 eingeschoben wird. Alternativ oder zusätzlich können an der Platte 5 auch Nocken 35 angebracht sein, welche durch entsprechende Löcher in der Armierungsplatte 21 eingreifen. Bei einer weiteren Variante kann die Armierungsplatte 21 auch nur einseitig in eine Nut 31 eingeschoben sein. Diese Ausgestaltungen ermöglichen eine sehr kostengünstige Herstellung der Platte 5.

Die Platten 5 in allen Ausgestaltungen können wie die bekannten, aus Beton hergestellten und in der EP-A1-0927796 offenbarten Platten eingesetzt werden. Beim Versetzen der Platten 5 werden die notwendige Anzahl von Haltebügeln 7, beispielsweise in einem Abstand von 1m bis 1,5m von unten in die Bohrungen 19, die Löcher 27 bzw. Gitterzwischenräume eingeführt. Danach wird die Platte 5 bezüglich der darunter liegenden Mauer 1 ausgerichtet und die Haltebügel 7 werden mit Nägeln 9 auf der Deckenschalung 11 befestigt. Alternativ zu Haltebügeln 7 könnten auch andere Haltemittel, die hier nicht näher beschrieben und gezeigt sind, Verwendung finden. Die Deckenrand-Schalung kann durch eine seitlich an die Platte 5 anschliessende weitere Platte 5 erweitert bzw. ergänzt werden. Zur Verhinderung des Durchtretens von flüssigem Beton beim Betonieren können die dazwischen liegenden Ritzen ausgeschäumt werden. Alternativ können die seitlichen Stirnflächen oder Oberflächen c,d der Platten 5 ineinanderschiebbare Elemente wie z.B. Federn und Nuten aufweisen. Sie können auch so ausgebildet sein, dass sich die Oberflächen c,d leicht überlappen können. Im Weiteren besteht die Möglichkeit, benachbarte Platten 5 mittels einer Halteplatte 33 (Figur 9) zusammenzuhalten. Die Halteplatte kann so ausgebildet sein, dass sie formschlüssig über die stirnseitigen Endbereiche zweier aneinanderstossender Armierungsplatten 21 gestülpt werden kann, wobei sich Ausnehmungen 35 der Halteplatte 33 mit Löchern 27 der Armierungsplatten 21 derart decken, dass Haltebügel 7 hindurch geschoben werden können. Wenn die Armierungsplatten 21 teilweise in die Platte 5 eingelassen sind, oder wenn sie auf die Platte 5 aufgeklebt sind und ein Teil der Armierungsplatte 21 z.B. mit einer dünnen Schicht Mörtel bedeckt ist, verringert sich die Bauhöhe H der in Figur 9 dargestellten Halteplatte 33 entsprechend. Die teilweise Bedeckung mit Mörtel oder einem anderen aushärtenden Stoff verstärkt die Verbindung zwischen der Armierungsplatte 21 und der Platte 5 und kaschiert den Verbindungsbereich, wodurch die Platte 5 homogener wirkt.

Zum Schutz gegen mechanische Beschädigungen umfassen die Platten 5 im Bereich ihrer Stirnseiten erfindungsgemäss Schutzprofile 26.

Figur 10 zeigt eine mögliche Ausgestaltung eines solchen Schutzprofils 26 an der Plattenoberfläche f, also jener Stirnseite, die im versetzten Zustand der Platte 5 oben liegt. Es umfasst eine horizontal und zwei vertikal zur Plattenoberfläche f angeordnete Schutzplatten 28, die nicht, teilweise oder ganz in die Platte 5 eingebettet sein können, und eine vertikal zur Plattenoberfläche f angeordnete Verankerung 30. Die Verankerung 30 ist in die Platte 5 eingebettet oder eingeschäumt und kann eine wellen- oder zackenartige Oberfläche aufweisen, wodurch eine feste Verbindung mit der Platte 5 sichergestellt wird. Die Verankerung 30 dient zum Befestigen und Halten des Schutzprofils 26 bzw. der Armierungsplatte 21 an oder in der Platte 5. Selbstverständlich können solche Verankerungen 30 in unterschiedlichster Weise ausgebildet sein. Vorzugsweise umfasst sie Widerhaken, Zungen, Zähne oder andere Elemente oder Strukturen, welche eine Bewegung des Schutzprofils 26 bzw. der Armierungsplatte 21 in Bezug zur Platte 5 in einer oder mehreren Richtungen verhindern. Zusätzlich zur oder anstelle der in Figur 10 dargestellten Verankerung 30 könnten auch die im Inneren der Platte 5 liegenden Oberflächen der Schutzplatten 28 mit sägezahnartigen Strukturen ausgebildet sein (keine Darstellung).

Vorzugsweise ist das Schutzprofil 26 ein Aluminium-, Stahl- oder Kunststoffprofil, das so an der Platte 5 angebracht ist, dass es von der Oberfläche b vollständig abgedeckt wird. Die Platte 5 weist demzufolge an ihrer Oberfläche b ein einheitliches Erscheinungsbild auf, und es können von der Oberfläche b ausgehende Kältebrücken ausgeschlossen werden.

Alternativ können die Schutzprofile 26 auch anders ausgestaltet sein, beispielsweise in Form eines ebenen oder gewellten Blechs (Stirnseite vertikal zur Oberfläche b). Eine weitere Alternative besteht darin, die Armierungsplatten 21 beispielsweise durch ein- oder mehrmaliges Abkanten so auszubilden, dass sie, wenn sie an den Platten 5 befestigt sind, die Funktion der Schutzprofile 26 übernehmen können. Die Armierungsplatten 21 können bei einer weiteren Alternative ohne zusätzliche Kanten bzw. Knicke ausgebildet sein, wobei die obere Stirnseite der Armierungsplatte 21 bündig zur Oberfläche b der Platte 5 oder leicht nach innen versetzt angeordnet sein kann. Die Armierungsplatte 21 und das Schutzprofil 26 können demnach einstückig ausgebildet sein.

Nach dem Versetzen der Platten 5 kann das Betonieren der Decke 3 erfolgen. Sowohl die Platte 5 wie auch die Haltebügel 7 verbleiben in der versetzten Stellung und die Platte 5 bildet die Stirnfläche der Deckenplatte 3 und gleichzeitig dient sie als Wärmeisolation und verhindert eine Kältebrücke.

## Patentansprüche

1. Platte (5) zur Verwendung bei einer Deckenrand-Abschalung, umfassend eine innere Oberfläche (a), eine äussere Oberfläche (b) sowie vier stirnseitige Oberflächen (c, d, e, f) und ein Schutzprofil (26) im Bereich mindestens einer der stirnseitigen Oberflächen (c, d, e, f) zum Schutz der Platte (5) vor mechanischen Beschädigungen, **gekennzeichnet durch** ein Formteil aus einem geschäumten oder aufgeschäumten Leichtbaustoff und **durch** eine Verankerung (30) des Schutzprofils (26), welche in den Leichtbaustoff eingebettet oder eingeschäumt ist, wodurch eine feste Verbindung des Schutzprofils mit der Platte sichergestellt ist.

2. Platte (5) nach Anspruch 1, **dadurch gekennzeichnet, dass** das Schutzprofil (26) an der im versetzten Zustand der Platte (5) oberen stirnseitigen Oberfläche (f) ausgebildet ist.

3. Platte (5) nach einem der Ansprüche 1 oder 2, **dadurch gekennzeichnet, dass** das Schutzprofil (26) mindestens eine orthogonal zur jeweiligen stirnseitigen Plattenoberfläche (c, d, e, f) ausgerichtete Schutzplatte (28) umfasst.

4. Platte (5) nach einem der Ansprüche 1 bis 3, **dadurch gekennzeichnet, dass** eine die Biegestabilität der Platte (5) erhöhende Armierungsplatte (21) das Schutzprofil (26) mit umfasst und mit diesem einstückig ausgebildet ist.

5. Platte (5) nach Anspruch 4, **dadurch gekennzeichnet, dass** die Armierungsplatte (21) ein mehrfach abgekantetes Blech oder ein formstabiles Gitter oder ein extrudiertes Kunststoffprofil umfasst.

6. Platte (5) nach einem der Ansprüche 4 oder 5, **dadurch gekennzeichnet, dass** der Leichtbaustoff als Matrix oder als Grundlage der Armierungsplatte (21) dient, und dass die Armierungsplatte (21) von der Matrix ganz oder teilweise umschlossen ist.

7. Platte (5) nach einem der Ansprüche 4 bis 6, **dadurch gekennzeichnet, dass** die Armierungsplatte (21) mindestens teilweise auf der Plattenoberfläche (a) aufliegt und mit dieser verbunden ist, insbesondere dass die Armierungsplatte (21) auf die Plattenoberfläche (a) aufgeklebt oder angespritzt ist.

8. Platte (5) nach einem der Ansprüche 4 bis 6, **dadurch gekennzeichnet, dass** die Armierungsplatte (21) gebogene oder abgewinkelte Abschnitte (23) umfasst, welche mindestens eine der Plattenoberflächen (a-f) überragen und fluchtende Löcher (27) zum Hindurchführen von Haltebügeln (7) umfassen.

## Claims

1. A panel (5) for use in edge slab formwork, comprising an inner surface (a), an outer surface (b) as well as four front-sided surfaces (c, d, e, f) and a protection profile (26) in the area of at least one of the front-sided surfaces (c, d, e, f) for protecting the panel (5) against mechanical damage, **characterized by** a moulding made from a foamed or foamed up lightweight construction material and by an anchoring (30) of the protection profile (26), which is embedded or foamed into the lightweight construction material, as a result of which a fixed connection of the protection profile to the panel is guaranteed.

2. The panel (5) according to claim 1, **characterized in that** the protection profile (26) is configured on the upper front-sided surface (f) when the panel (5) is offset.

3. The panel (5) according to any one of claims 1 or 2, **characterized in that** the protection profile (26) comprises at least one protection panel (28) that is aligned orthogonally to the respective front-sided surface of the panel (c, d, e, f).

4. The panel (5) according to any one of claims 1 to 3, **characterized in that** a reinforcement plate (21), which increases the bending stability of the panel (5), also comprises the protection profile (26) and is formed as a single piece therewith.

5. The panel (5) according to claim 4, **characterized in that** the reinforcement plate (21) comprises a multi-chamfered plate or a dimensionally stable grid or an extruded plastic profile.

6. The panel (5) according to any one of claims 4 or 5, **characterized in that** the lightweight construction material serves as a matrix or as a foundation of the reinforcement plate (21), and that the reinforcement plate (21) is entirely or partially enclosed by the matrix.

7. The panel (5) according to any one of claims 4 to 6, **characterized in that** the reinforcement plate (21) rests at least partially on the panel surface (a) and is connected to said panel surface, in particular that the reinforcement plate (21) is bonded to or injected onto the panel surface (a).

8. The panel (5) according to any one of claims 4 to 6, **characterized in that** the reinforcement plate (21) comprises bent or angled sections (23), which project beyond at least one of the panel surfaces (a-f) and comprise aligned holes (27) for guiding through holding brackets (7).

## Revendications

1. Plaque (5) destinée à être utilisée dans un coffrage de bordure de dalle, comprenant une surface intérieure (a), une surface extérieure (b) ainsi que quatre surfaces (c, d, e, f) côté frontal et un profilé de protection (26) dans la zone d'au moins une des surfaces (c, d, e, f) côté frontal pour la protection de la plaque (5) vis-à-vis d'endommagements mécaniques, **caractérisée par** une pièce moulée en matériau de construction léger moussé ou expansé et par un ancrage (30) du profilé de protection (26) qui est noyé dans le matériau de construction léger ou intégré dans la mousse, ce qui assure un raccordement solide du profilé de protection à la plaque.

2. Plaque (5) selon la revendication 1, **caractérisée en ce que** le profilé de protection (26) est constitué sur la surface (f) côté frontal supérieure dans l'état décalé de la plaque (5).

3. Plaque (5) selon l'une des revendications 1 ou 2, **caractérisée en ce que** le profilé de protection (26) comprend au moins une plaque de protection (28) orientée à angle droit par rapport à la surface de plaque (c, d, e, f) respective côté frontal.

4. Plaque (5) selon l'une des revendications 1 à 3 **caractérisée en ce qu'**une plaque d'armature (21) augmentant la résistance à la flexion de la plaque (5) englobe également le profilé de protection (26) et est constituée d'une seule pièce avec celui-ci.

5. Plaque (5) selon la revendication 4, **caractérisée en ce que** la plaque d'armature (21) comprend une tôle repliée plusieurs fois ou une grille indéformable ou un profilé en matière plastique extrudé.

6. Plaque (5) selon l'une des revendications 4 ou 5, **caractérisée en ce que** le matériau de construction léger sert de matrice ou de base de la plaque d'armature (21), et **en ce que** la plaque d'armature (21) est entourée totalement ou partiellement par la matrice.

7. Plaque (5) selon l'une des revendications 4 à 6, **caractérisée en ce que** la plaque d'armature (21) repose au moins partiellement sur la surface de plaque (a) et est raccordée à celle-ci, en particulier **en ce que** la plaque d'armature (21) est collée ou injectée sur la surface de plaque (a).

8. Plaque (5) selon l'une des revendications 4 à 6, **caractérisée en ce que** la plaque d'armature (21) comprend des tronçons courbés ou coudés qui dépassent au moins une des surfaces de plaque (a-f) et comprennent des trous (27) en affleurement pour le passage d'étriers de retenue (7).
